# EUROPÄISCHE PATENTSCHRIFT

(11) **EP 3 953 273 B1**
(45) Veröffentlichungstag und Bekanntmachung des Hinweises auf die Patenterteilung: **04.09.2024**
(21) Anmeldenummer: 20715856.9
(22) Anmeldetag: 30.03.2020
(51) Int. Cl.: B65D 85/12, B65D 75/58

(54) **PACKUNG DES TYPS KAPPENSCHACHTEL**
LIDDED BOX-TYPE PACKAGING
EMBALLAGE DE TYPE BOÎTE À COUVERCLE

(30) Priorität: 10.04.2019 DE 102019002635
(43) Veröffentlichungstag der Anmeldung: 16.02.2022
(73) Patentinhaber: Focke & Co. (GmbH & Co. KG), 27283 Verden (DE)
(72) Erfinder: BUSE, Henry, 27374 Visselhövede (DE); SCHNEIDER, Christoph, 27283 Verden (DE); HEIN, Viktor, 27308 Kirchlinteln-Luttum (DE)
(74) Vertreter: Aulich, Martin
(86) Internationale Anmeldenummer: PCT/EP2020/058963
(87) Internationale Veröffentlichungsnummer: WO 2020/207842

(56) Entgegenhaltungen:
- EP-A1- 2 384 988
- DE-A1- 102007 031 208
- DE-A1- 102013 010 778
- US-A- 5 938 018

## Beschreibung

Die vorliegende Erfindung betrifft eine Packung des Typs Kappenschachtel für eine Gruppe von länglichen Tabakerzeugnissen.

Kappenschachteln sind weltweit verbreitet für die Verpackung von Zigaretten. Üblicherweise besteht dieser Packungstyp aus einem rechteckigen, gegebenenfalls auch quadratischen, flachen Schachtelteil mit Schachtel-Boden und aufrechten Seitenwänden. Ein in analoger Weise ausgebildeter Deckel ist schwenkbar mit dem Schachtelteil verbunden, üblicherweise durch einen Material- bzw. Papier-Streifen, der Schachtelteil und Deckel miteinander verbindet. Bei geöffnetem Deckel ist eine (großflächige) Offenseite des Schachtelteils vollflächig frei, sodass die Zigaretten in voller Länge bereit liegen. Üblicherweise befindet sich innerhalb des Schachtelteils ein Rahmen aus einem stegartigen Materialstreifen, der ringsherum läuft und mit einem Überstand aus dem Schachtelteil herausragt. Die Zigaretten bzw. eine Zigaretten-Gruppe sind demnach von dem Rahmen umgeben. So eine Packung ist beispielsweise aus der US 5 938 018 bekannt.

Als Weiterentwicklung solcher Packungen ist es bekannt, deren Dichtigkeit gegen Aroma- und Feuchtigkeitsverluste zu erhöhen. Die EP 2 170 734 sieht zu diesem Zweck vor, die Offenseite des Schachtelteils mit einer großflächigen Verschlussfolie zu versehen. Alternativ ist eine Innenpackung aus Folie vorgesehen, die in dem Schachtelteil platziert wird, wie etwa in der EP 2 384 988 A1 und der DE 10 2013 010 778 A1 gezeigt ist.

Aufgabe der vorliegenden Erfindung ist es, derartige Kappenschachteln mit erhöhter Dichtigkeit gegen Aroma- und/oder Feuchtigkeitsverluste weiterzuentwickeln.

Diese Aufgabe wird gelöst durch eine Packung mit den Merkmalen des Anspruchs 1.

Demnach wird eine Packung des Typs Kappenschachtel für eine Gruppe von länglichen Tabakerzeugnissen angegeben mit einer vorzugsweise als Dichtblock ausgebildeten Innenpackung für einen Packungsinhalt, bevorzugt für eine Zigarettengruppe, aus einem formstabilen Material, insbesondere aus beschichtetem oder unbeschichtetem (dünnem) Karton, die durch einander überlappende, innere und äußere Seitenlappen eines Zuschnitts für die Innenpackung gebildete Schmalseitenwände aufweist, eine die Schmalseitenwände verbindende (großflächige) Vorderwand, eine die Schmalseiten verbindende (großflächige) Rückwand, eine Entnahmeöffnung für die Tabakerzeugnisse und ein die Entnahmeöffnung in einer Schließstellung abdeckendes, mehrfach betätigbares Verschlussetikett. Die Packung verfügt des Weiteren über eine Außenpackung, die folgende Merkmale aufweist:
a) ein (flaches) Schachtelteil zur Aufnahme von parallel zu einer Bodenwand des Schachtelteils ausgerichteten, länglichen Tabakerzeugnissen, das sich senkrecht zu der Bodenwand erstreckende (aufrechte) Seitenwände aufweist und in dem die Innenpackung aufgenommen ist, sodass jeweils eine der genannten Schmalseitenwände der Innenpackung jeweils einer Seitenwand des Schachtelteils zugewandt ist,
b) einen mit dem Schachtelteil über ein Liniengelenk verbundenen Deckel, sowie
c) einen an dem Schachtelteil, insbesondere an den Seitenwänden angebrachten, bevorzugt ringsherum laufenden Rahmen, dessen freie Oberkante an jeder Seitenwand des Schachtelteils, die einer der genannten Schmalseitenwände der Innenpackung zugewandt ist, über die freie Längsendkante des äußeren Seitenlappens der der betreffenden Seitenwand zugewandten Schmalseitenwand der Innenpackung hinwegragt, insbesondere in einer Richtung senkrecht zur Bodenwand des Schachtelteils.

Erfindungsgemäß wird somit eine Packung des Typs Klappschachtel mit hoher Dichtigkeit gegen Aroma- und/oder Feuchtigkeitsverluste zur Verfügung gestellt, bei dem zum einen die Innenpackung im Wesentlichen aus formstabilem Material, wie etwa Karton ausgebildet ist, sodass die Verwendung von Kunststoff gegenüber solchen Klappschachteln des Standes der Technik, die Folieninnenpackungen oder sich über die gesamte Offenseite des Schachtelteils erstreckende Verschlussetiketten einsetzen, deutlich reduziert werden kann. Zum anderen stellt der konstruktive Aufbau der Packung dabei sicher, dass ästhetisch störende Kanten von Schmalseitenwänden der Innenpackung, die sich aus der Überlappung von jeweils einem äußeren Seitenlappen mit einem inneren Seitenlappen ergeben, beim Öffnen der Außenpackung nicht sichtbar sind. Denn die Höhe des Rahmens des Schachtelteils bzw. die Höhe(n) der freien Oberkante(n) desselben sind so auf die Schmalseitenwände bzw. die äußeren Seitenlappen abgestimmt, dass sichergestellt ist, dass die freie Längsendkante desselben beim Öffnen der Packung seitlich durch den Rahmen überdeckt ist.

Gemäß einer bevorzugten Weiterbildung der Erfindung ist zu diesem Zweck die Querabmessung des äußeren Seitenlappens der betreffenden Schmalseitenwand, nämlich dessen Abmessung quer zur Längserstreckung desselben, kleiner als die Höhe der freien Oberkante des Rahmens relativ zur Bodenwand des Schachtelteils bzw. deren Abstand von der (Innenseite der) Bodenwand, und zwar an der Seitenwand des Schachtelteils, die dieser Schmalseitenwand zugewandt ist.

Was eine bevorzugte Orientierung der Innenpackung in dem Schachtelteil der Außenpackung betrifft, so kann vorgesehen sein, dass die freie Längsendkante des äußeren Seitenlappens der Schmalseitenwand der Innenpackung nach oben zeigt bzw. (im geschlossenen Zustand desselben) dem Deckel der Außenpackung zugewandt ist.

Wenn die Vorderwand der Innenpackung entweder gebildet ist aus bzw. durch zwei sich überlappende Seitenlappen des Zuschnitts der Innenpackung oder durch zwei Seitenlappen des Zuschnitts der Innenpackung, die im Bereich der Vorderwand mit freien End- bzw. Stoßkanten gegeneinander stoßen, kann bevorzugt die Vorderwand der Innenpackung der Bodenwand des Schachtelteils der Außenpackung zugewandt sein. Denn in diesem Fall wäre die ästhetisch störende Kante des äußeren Seitenlappens der Vorderwand nicht sichtbar bzw. durch die Bodenwand des Schachtelteils überdeckt. Gleiches würde für eine etwaige Stoßkante zwischen den Seitenlappen gelten.

Vorzugsweise erstreckt sich bei dieser Orientierung der Innenpackung der erfindungsgemäßen Packung die Entnahmeöffnung der Innenpackung im Übrigen mindestens teilweise in der bei geschlossenem Deckel der Außenpackung in Richtung des Deckels zeigenden Rückwand der Innenpackung. Die Entnahmeöffnung nimmt dabei naturgemäß nur einen Teilbereich der Rückwand ein.

Was das mehrfach betätigbare, die Entnahmeöffnung abdeckende Verschlussetikett der Innenpackung betrifft, so kann es dauerhaft mit einer der Innenpackung, insbesondere der Rückwand, im geschlossenen Zustand des Deckels der Außenpackung zugewandeten Innenseite des Deckels verbunden sein, sodass durch die Betätigung des Deckels auch das Verschlussetikett geöffnet bzw. geschlossen wird.

Gemäß eines weiteren erfindungsgemäßen Gedankens kann mindestens eine der Packungskanten, die die Vorderwand der Innenpackung mit den Schmalseitenwänden verbinden, als Schräg- oder als Rundkante ausgebildet sein. Unter anderem erleichtert dies im Herstellungsprozess der Packung das Einführen der bevorzugt separat hergestellten Innenpackung in das Schachtelteil der Außenpackung.

Was den an dem Schachtelteil angebrachten Rahmen betrifft, so umfasst dieser bevorzugt Stege, die jeweils einer der Seitenwände des Schachtelteils der Außenpackung zugeordnet sind. Die Stege sind dabei vorzugsweise jeweils mit einer Innenseite der jeweiligen Seitenwand verbunden, insbesondere mit dieser verklebt.

Die Entnahmeöffnung der Innenpackung ist erfindungsgemäß einem der Entnahmeöffnung zugeordneten Steg des Rahmens zugewandt, der mit einer das Entnehmen von Zigaretten aus der Entnahmeöffnung erleichternden Ausnehmung versehen ist, insbesondere einem Steg des Rahmens, der bzw. dessen freie Oberkante bevorzugt mittig einen die Ausnehmung bildenden Bereich reduzierter Höhe aufweist.

Was die Breite der Ausnehmung betrifft, so ist sie vorzugsweise so bemessen bzw. auf die Breite des Verschlussetiketts der Innenpackung abgestimmt, dass das an dem Deckel befestigte Verschlussetikett beim Öffnen des Deckels der Außenpackung in die Ausnehmung bewegbar ist bzw. bewegt wird.

Die Entnahmeöffnung der Innenpackung zeigt vorzugsweise im Übrigen in Richtung einer Seitenwand des Schachtelteils bzw. eines Steges des Rahmens des Schachtelteils, der/dem das Liniengelenk des Deckels zugeordnet ist, insbesondere in Richtung der Seitenwand, mit der das Liniengelenk verbunden ist.

Alternativ kann die Entnahmeöffnung der Innenpackung auch zu einer Seitenwand des Schachtelteils bzw. einem Steg des Rahmens des Schachtelteils zeigen, die/der sich senkrecht zu der Seitenwand bzw. dem Steg erstreckt, der/dem das Liniengelenk des Deckels zugeordnet ist.

In weiterer Ausbildung der Erfindung können die die Rückwand der Innenpackung und die Schmalseitenwände derselben verbindenden Packungskanten als Schräg- oder als Rundkanten ausgebildet sein.

In diesem Fall können die Stege des Rahmens des Schachtelteils der Außenpackung bzw. deren jeweilige freie Oberkanten, die den Seitenwänden des Schachtelteils zugeordnet sind, die den Schräg- bzw. Rundkanten zugewandt sind, eine relativ zur Bodenwand des Schachtelteils geringere Höhe aufweisen als die Schräg- bzw. Rundkanten, sodass die Schräg- bzw. Rundkanten über diese Stege des Rahmens bzw. über deren freie Oberkanten (in einer Richtung senkrecht zur Bodenwand des Schachtelteils) hinwegragen. Vorzugsweise ist im Übrigen die Innenpackung an dem Schachtelteil befestigt, insbesondere durch Verklebung, bevorzugt durch Verklebung der Vorderwand der Innenpackung mit der Bodenwand des Schachtelteils der Außenpackung.

Weitere Merkmale der vorliegenden Erfindung ergeben sich aus den beigefügten Patentansprüchen, der nachfolgenden Beschreibung bevorzugter Ausführungsbeispiele der Erfindung sowie den beigefügten Zeichnungen. Darin zeigt:
- Fig. 1: eine Packung in der Ausführung als Kappenschachtel in Schließstellung, perspektivisch,
- Fig. 2: die Packung gemäß Fig. 1 bei geöffnetem Deckel und geöffneter Innenpackung, ebenfalls in Perspektive,
- Fig. 3: einen Schnitt entlang der Schnittlinie III-III in Fig. 1,
- Fig. 4: einen Schnitt entlang der Schnittlinie IV-IV in Fig. 1,
- Fig. 5: einen Schnitt entlang der Schnittlinie V-V in Fig. 2,
- Fig. 6: einen Zuschnitt für die Innenpackung gemäß Fig. 1 in Draufsicht,
- Fig. 7: einen Zuschnitt für eine alternative Innenpackung, ebenfalls in Draufsicht,
- Fig. 8: einen Querschnitt analog zu Fig. 5, allerdings mit geschlossenem Deckel der Packung sowie einer Innenpackung entsprechend dem Zuschnitt aus Fig. 7,
- Fig. 9: eine schematische Darstellung der Faltschritte zur Herstellung der Innenpackung gemäß dem Ausführungsbeispiel der Fig. 3-6,
- Fig. 10: eine alternative Ausführungsform einer Packung mit einer Innenpackung mit alternativen Packungskanten, in perspektivischer Darstellung,
- Fig. 11: eine weitere alternative Ausführungsform einer Packung mit einer Innenpackung mit nochmals alternativen Packungskanten,
- Fig. 12: einen Schnitt entlang der Schnittlinie XII-XII in Fig. 10,
- Fig. 13: einen Schnitt entlang der Schnittlinie XIII-XIII in Fig. 11,
- Fig. 14: eine Hälfte eines Zuschnitts zur Herstellung einer Innenpackung gemäß den Fig. 10, 12 (links) sowie eine Hälfte eines Zuschnitts für die Herstellung einer Innenpackung gemäß den Fig. 11, 13 (rechts),
- Fig. 15: eine nochmals alternative Packung in Schrägansicht mit gegenüber den anderen Ausführungsformen um 90° gedrehter Innenpackung.

Ein erstes, in den Fig. 1-6, 9 gezeigtes Ausführungsbeispiel einer Packung für längliche Tabakerzeugnisse, im vorliegenden Fall Zigaretten 10, verfügt über eine Außenpackung 25 mit einem unteren, flachen Schachtelteil 11 und einem (oberen) Deckel 12. In der vorliegenden Ausführung wird die Packung als Kappenschachtel bezeichnet. Der Packungsinhalt ist eine Innenpackung 13 aus einem formstabilen Material, insbesondere aus beschichtetem oder unbeschichtetem (dünnem) Karton, vorliegend in der Ausführung als Dichtpackung.

Das flache, als nach oben offener Quader ausgebildete Schachtelteil 11 verfügt über eine Bodenwand 14 und vier ringsherum laufende, aufrechte Seitenwände 15. Vorliegend sind dies vier Schachtelseitenwände 15, die sich paarweise mit Abstand gegenüberliegen.

Vorliegend ist ein Einsatz im Schachtelteil 11 angebracht, nämlich ein ringsherum laufender, als Materialstreifen ausgebildeter Rahmen 16. Dieser besteht aus Stegen 17, wobei jeweils ein Steg 17 jeweils einer der Seitenwände 15 des Schachtelteils 11 zugeordnet ist. Nämlich vorliegend derart, dass der jeweilige Steg 17 an der ihm zugeordneten Seitenwand 15 innenseitig angebracht ist.

Vorzugsweise ist der jeweilige Steg 17 mit der ihm jeweils zugeordneten Seitenwand 15 verklebt.

Dabei erstreckt sich im vorliegenden Ausführungsbeispiel der jeweilige Steg 17 bis auf die Bodenwand 14. Dies muss aber nicht so sein.

Der Rahmen 16 ist so bemessen, dass die Stege 17 jeweils über die jeweils zugeordnete Seitenwand 15 nach oben hin bzw. in einer Richtung senkrecht zur Bodenwand 14 des Schachtelteils hinwegragen. Dies gilt insbesondere für eine ringsherum laufende, freie (größtenteils horizontal verlaufende) Oberkante 18 des Rahmens bzw. jeweilige Oberkanten 18a der jeweils einzelnen Stege 17.

Der Deckel 12 ist schwenkbar an dem (separaten) Schachtelteil 11 befestigt, vorliegend mittels eines insbesondere als Materialstreifen ausgebildeten Liniengelenks 19.

Der Deckel 12 ist ein flaches, trayartiges Behältnis (ein nach unten offener Quader) mit einer Deckelwand 20 und ringsherum laufenden, sich senkrecht zur Deckelwand erstreckenden Deckel-Seitenwänden 21. Der Deckel 12 ist so bemessen, dass in Schließstellung die Deckel-Seitenwände 21 bündig auf freien Oberkanten 22 der Seitenwände 15 des Schachtelteils 11 aufliegen.

In Schließstellung des Deckels 12 wird der obere Bereich des Rahmens 16 teilweise durch den Deckel 12 umfasst. Zur Sicherung der Schließstellung ist im Bereich einer der Stege 17 des Rahmens 16 ein Vorsprung gebildet, nämlich vorliegend eine zur freien Seite vorstehende Nase 23.

Diese erhält Eingriff mit einem Gegenstück des Deckels 12, nämlich der entsprechenden, diesem Steg 17 zugekehrten Deckel-Seitenwand 21. Vorliegend ist die zugekehrte Deckel-Seitenwand 21 mit einer (kleinen) Öffnung 24 versehen, in die die Nase 23 unter Erzeugung eines Verhakungseffekts eintritt.

Das Schachtelteil 11 mit Rahmen 16 und Deckel 12 bilden insgesamt die Außenpackung 25 der Packung, in der die Innenpackung 13 angeordnet ist.

Eine wichtige Besonderheit der Erfindung ist die Ausbildung der Innenpackung 13 in der vorliegenden Kappenschachtel-Konstellation als separat gefertigte Dichtpackung aus dem formstabilen Material. Zu diesem Zweck ist die Innenpackung 13 aus einem Zuschnitt 26 aus dem formstabilen Material gefertigt.

Der Zuschnitt 26 besteht vorzugsweise entsprechend aus (dünnem) Karton mit einseitiger oder beidseitiger Beschichtung. Die Beschichtung kann so ausgebildet sein, dass das Verpackungsmaterial insgesamt feuchtigkeits- bzw. aromadicht wird. Insbesondere kann die Beschichtung aus Kunststoff und/oder einer Lackschicht und/oder einer Metall- bzw. metallisierten Schicht bestehen. Vorzugsweise ist der Karton nur auf einer Außenseite beschichtet. Durch die Beschichtung kann der Karton als Speicher für Feuchtigkeit dienen und zum Beispiel den Packungsinhalt vor dem Austrocknen schützen oder alternativ hohe Feuchtigkeit aus der Umgebung aufnehmen, um so zu verhindern, dass der Packungsinhalt zu feucht wird. Durch die Beschichtung kann darüber hinaus der Austausch von Feuchtigkeit und/oder Aromastoffen zwischen der Packung und der Umgebung eingeschränkt werden. Insgesamt kann auf diese Weise eine vergleichsweise feuchtigkeits- und aromadichte Innenpackung 13 entstehen.

Die Innenpackung 13 bildet einen geschlossenen, im vorliegenden Fall quaderförmigen Behälter für die Zigaretten 10 bzw. für eine entsprechende Zigarettengruppe.

Für die Entnahme des Packungsinhalts, also der Zigaretten 10, ist eine Entnahmeöffnung 27 gebildet, die sich im Bereich einer großflächigen Innen-Rückwand 28 der Innenpackung 13 und mindestens im Bereich einer benachbarten Innen-Stirnwand 29 der Innenpackung 13 erstreckt.

Die Entnahmeöffnung 27 wird vorliegend durch Anbringung einer Stanzung im Material des Zuschnitts 26 für die Innenpackung 13 ausgebildet.

Die Entnahmeöffnung 27 ist durch ein mehrfach benutzbares Betätigungsorgan überdeckt, nämlich durch ein vorliegend als Tape ausgebildetes Verschlussetikett 30.

Dieses besteht aus einer Folie und ist auf der der Innenpackung 13 zugekehrten Seite (Unterseite) mit Klebstoff 31 versehen. Vorliegend in einem Bereich, der im geschlossenen Zustand des Verschlussetiketts 30, in dem dieses an der Innenpackung 13 anliegt, an der Innen-Rückwand 28 um die Entnahmeöffnung 27 herum angeordnet ist und sich unter anderem auch zum Teil über die Innen-Stirnwand 29 sowie eine bzw. die großflächige Innen-Vorderwand 32 der Innenpackung 13 erstreckt. Der Klebstoff ist schwachklebend, sodass eine mehrfache Betätigung des Verschlussetiketts 30 möglich ist.

Der Zuschnitt 26 für die Innenpackung 13 ist in besonderer Weise ausgebildet.

Im ersten Ausführungsbeispiel, das zur Fertigung der in den Fig. 1-6, 9 gezeigten Innenpackung 13 dient, erstreckt sich die Innen-Rückwand 28 durchgehend über die volle Abmessung bzw. Länge (Höhe) der Innenpackung 13.

Die Innen-Vorderwand 32 der Innenpackung 13 ist dagegen - etwa mittig - geteilt. Eine erste (obere) Teilwand 33 ist mit der Innen-Stirnwand 29 verbunden. Eine zweite (untere) Teilwand 34 schließt an eine Innen-Bodenwand 35 der Innenpackung 13 an.

Bei der fertigen Innenpackung 13 stoßen die beiden Teilwände 33, 34 unter Bildung der Innen-Vorderwand 32 im Bereich von quergerichteten (Stoß-)Querendkanten 36a, 36b der Teilwände 33 bzw. 34 zusammen.

In einer zweiten, alternativen Ausführungsform der Packung bzw. insbesondere der Innenpackung 13, vgl. den alternativen Zuschnitt 26 gemäß Fig. 7 und die alternative Innenpackung 13 gemäß Fig. 8, stoßen die Querendkanten 36a, 36b dagegen nicht zusammen, da sich die Teilwände 33, 34 unter Bildung der Innen-Vorderwand 32 in einem Überlappungsbereich überlappen, wobei die Teilwand 34 mit ihrer Querendkante 36b außen angeordnet ist und die Teilwand 33 innen.

Zur Bildung von Innen-Schmalseitenwänden 37, 38 der Innenpackung 13 weist der Zuschnitt 26 der Innenpackung 13 Innen-Seitenlappen auf, die einander in einem Überlappungsbereich überdecken und durch Klebung miteinander verbunden sind.

Dabei sind in der ersten Ausführungsform äußere Innen-Seitenlappen 52 - wie die Innen-Vorderwand 32 - geteilt und bilden dabei jeweils äußere Teil-Seitenlappen 40 bzw. 41 jeweils mit einer (parallel zur Längserstreckung der Innenpackung 13 verlaufenden, geteilten) Längsendkante 48, wobei die Teil-Seitenlappen 40, 41 bei der gefalteten Innenpackung 13 unter Fortsetzung der Querendkanten bzw. der Stoßkanten 36a, 36b der Teilwand 33 bzw. 34 an eigenen Querendkanten bzw. Stoßkanten 42a, 42b aneinander stoßen.

Innere Innen-Seitenlappen 39 dagegen erstrecken sich jeweils durchgehend über die volle Innenpackungslänge bzw. Höhe.

An den inneren Innen-Seitenlappen 39 sind jeweils Ecklappen angeordnet, nämlich Innen-Bodenecklappen 43 zur Anlage an der Innenseite einer bzw. der Innen-Bodenwand 35.

In der oben bereits erwähnten alternativen Ausführungsform der Packung bzw. der Innenpackung 13, vgl. Fig. 7, 8, sind die äußeren Innen-Seitenlappen 52 im Übrigen entsprechend ebenfalls nicht geteilt, sondern der jeweils äußere ungeteilte Innen-Seitenlappen 52 erstreckt sich über die volle Innenpackungslänge bzw. -höhe und überlappt sich unter Bildung einer dann durchgehenden (außen angeordneten) Längsendkante 48 in dem Überlappungsbereich vollständig mit dem durchgehenden, inneren Innen-Seitenlappen 39.

Weiter weist der Zuschnitt 26 noch Stirn-Ecklappen 44 auf, die beiderseits der Innen-Stirnwand 29 angeordnet und mit dieser über eine Faltlinie verbunden sind.

Der Zuschnitt in Fig. 6 ist im Übrigen zweigeteilt dargestellt, um gleichzeitig zwei verschiedene Varianten von Packungskanten zeigen zu können.

Entsprechend der rechten Hälfte des Zuschnitts der Fig. 6, die mit der rechten Hälfte der Schnittdarstellung der Fig. 4 korrespondiert, können eine oder die (beiden) Packungskanten, die jeweils die Innen-Vorderwand 32 mit der jeweiligen Innen-Schmalseitenwand 37 bzw. 38 verbinden, als Schrägkanten 46 ausgebildet sein. Dies erleichtert das Einführen der Innenpackung 13 in das Schachtelteil 11 während der Herstellung der Packung.

Die linke Hälfte des Zuschnitts der Fig. 6, die mit der linken Hälfte der Schnittdarstellung der Fig. 4 korrespondiert, deutet dagegen eine Variante an, in der diese Packungskanten als übliche rechtwinklige Standard-Packungskanten 45 ausgebildet sind.

Die aus dem Zuschnitt 26 gefertigte Innenpackung 13 füllt die Außenpackung 25 bzw. das Schachtelteil 11 derselben im Wesentlichen vollständig aus.

Zudem kann die Innenpackung 13 in der Außenpackung 25 durch Klebstoffportionen 47 befestigt sein. Insbesondere, indem diese Klebstoffportionen 47 die Bodenwand 14 des Schachtelteils 11 mit der Innen-Vorderwand 32 der Innenpackung 13 verbinden.

Weiter kann das Verschlussetikett 30, wie in der Fig. 5 gezeigt, entweder dauerhaft mit der der Innenpackung 13 im geschlossenen Zustand des Deckels 12 zugewandeten Innenseite des Deckels 12 verbunden sein, insbesondere außenseitig mit dieser verklebt sein, sodass durch die Betätigung des Deckels 12 auch das Verschlussetikett 30 geöffnet bzw. geschlossen wird, oder manuell öffenbar sein.

Dabei ist die Innenpackung 13 vorteilhafterweise derart in dem Schachtelteil 11 orientiert, dass die Entnahmeöffnung 27 einem Steg 17 des Rahmens 16 zugeordnet und zugewandt ist, der mit einer das Entnehmen der Zigaretten 10 aus der Entnahmeöffnung 27 erleichternden Ausnehmung 51 versehen ist. Zu diesem Zweck weist der entsprechende Steg 17 des Rahmens 16 bzw. dessen freie Oberkante 18 bevorzugt mittig einen die Ausnehmung 51 bildenden Bereich reduzierter Höhe auf.

Bei dem entsprechenden Steg 17 handelt es sich in dem vorliegenden Ausführungsbeispiel um den Steg 17, der an der Seitenwand 15 des Schachtelteils 11 angeordnet ist, der das Liniengelenk 19 zugeordnet ist bzw. mit der das Liniengelenk 19 verbunden ist (an der es befestigt ist).

Die Breite der Ausnehmung 51 ist dabei bevorzugt so bemessen bzw. so auf die Breite des Verschlussetiketts 30 der Innenpackung 13 abgestimmt, dass das an dem Deckel 12 befestigte Verschlussetikett 30 beim Öffnen des Deckels 12 der Außenpackung 25 in die Ausnehmung 51 bewegbar ist bzw. bewegt wird.

In besonderer Weise sind die Außenpackung 25 und die Innenpackung 13 aufeinander abgestimmt, um bei der Ausbildungsform der Fig. 1-6, 9 die ästhetisch störenden Stoßkanten 36a, 36b der Innen-Vorderwand 32 sowie die Stoßkanten 42a, 42b der Teil-Seitenlappen 40 bzw. 41 und deren jeweilige Längsendkanten 48 für einen Benutzer der Packung visuell zu verdecken.

Bei der Ausführungsform gemäß Fig. 7, 8 sollen entsprechend die außen liegende Querendkante 36b der außen liegenden Teilwand 34 der Innen-Vorderwand 32 bzw. die beiden Längsendkanten 48 der äußeren Innen-Seitenlappen 52 der Innen-Schmalseitenwände 37, 38 visuell überdeckt werden.

Zu diesem Zweck ist die Innenpackung 13 zum einen derart in die Außenpackung 25 bzw. das Schachtelteil 11 integriert, dass die Innen-Vorderwand 32 der Bodenwand 14 des Schachtelteils 11 zugewandt ist. Mithin sind die Stoßkanten 36a, 36b der Innen-Vorderwand 32 bzw. ggf. die Querendkante 36b nicht sichtbar. Dem Benutzer zeigt sich beim Öffnen der Außenpackung 25 ausschließlich die einstückige Innen-Rückwand 28 der Innenpackung 13.

Damit zum anderen weder die Stoßkanten 42a, 42b der Teil-Seitenlappen 40, 41 der äußeren Innen-Seitenlappen 52 der Innen-Schmalseitenwände 37, 38 zu sehen sind noch die freien Längsendkanten 48 der jeweiligen Teil-Seitenlappen 40, 41 bzw. bei der anderen Ausführungsform die Längsendkanten 48 der durchgehenden äußeren Innen-Seitenlappen 52, die sich entlang der jeweiligen Innen-Schmalseitenwände 37, 38 erstrecken, ist erfindungsgemäß vorgesehen, dass die freien Oberkanten 18a der jeweiligen Stege 17, die der jeweiligen Schmalseitenwand 37, 38 zugeordnet sind, über die jeweilige(n) freie(n) Längsendkante(n) 48 nach oben hin hinwegragt/hinwegragen bzw. in einer Richtung senkrecht zur Bodenwand 14 des Schachtelteils 11, vgl. unter anderem Fig. 4.

Zu diesem Zweck ist die Querabmessung "X", vgl. Fig. 4, des jeweiligen Teil-Seitenlappens 40 bzw. 41 der jeweiligen äußeren Innen-Seitenlappen 52 kleiner als die Höhe "Y" der jeweiligen freien Oberkante 18a des Stegs 17 relativ zur Bodenwand 14 des Schachtelteils 11 bzw. deren Abstand von der Bodenwand 14, und zwar jeweils an der Seitenwand 15 des Schachtelteils 11 bzw. bezogen auf die Seitenwand 15, die der betreffenden Innen-Schmalseitenwand 37 bzw. 38 zugewandt ist.

In der Fig. 9 ist die Herstellung der vorstehend beschriebenen Packung exemplarisch dargestellt.

Wie zu erkennen ist, erfolgen die Fertigung der Innenpackung 13 einerseits und der Außenpackung 25 mit entsprechendem Rahmen 16 andererseits separat voneinander.

Was die Herstellung der Innenpackung 13 betrifft, so werden die ungefalteten Zuschnitte 26 in die Tasche eines nicht dargestellten, aber an sich bekannten Faltrevolvers eingestempelt und dabei in eine erste Zwischenfaltstellung gebracht, nämlich durch Aufrichten der zweiten Teilwand 34 sowie der an dieser anschließenden Teillappen 41 der äußeren Innen-Seitenlappen 52, der Innen-Bodenwand 35 und der Innen-Seitenlappen 52. Ferner werden die Innen-Bodenecklappen 43 gefaltet und die Zigaretten 10 der Zigarettengruppe zugeführt.

Im nächsten Schritt wird die zweite Teilwand 34 auf die Zigaretten 10 der Zigarettengruppe gefaltet und die Innen-Stirnwand 29 und die erste Teilwand 33 der Innen-Vorderwand 32 aufgerichtet. Anschließend wird die erste Teilwand 33 wie die zweite Teilwand 34 auf die Zigaretten 10 der Zigarettengruppe gefaltet.

Danach werden die Stirn-Ecklappen 44 gefaltet und anschließend die Teil-Seitenlappen 40, 41 der äußeren Innen-Seitenlappen 52 in die Ebene der Innen-Schmalseitenwände 37 bzw. 38 gefaltet.

Im Bereich einer ebenfalls nicht gezeigten Etikettierstation werden dann die Verschlussetiketten 30 aufgelegt und U-förmig eingefaltet. Schließlich werden die auf diese Weise fertiggestellten Innenpackungen 13 mit nach unten bzw. zur Bodenwand 14 zeigender Innen-Vorderwand 32 in das Schachtelteil 11 der bereits separat fertiggestellten, geöffneten Außenpackung 25 eingeführt, wobei die Bodenwand 14 bereits mit den entsprechenden Klebstoffportionen 47 versehen ist. Schließlich wird der Deckel 12 der Außenpackung 25 verschlossen.

In den Fig. 10 und 11 sind schließlich noch weitere alternative Ausführungsformen von Packungen gezeigt, bei denen - soweit nicht anders beschrieben - sämtliche Merkmale der vorstehend beschriebenen Ausführungsbeispiele übereinstimmen, aber die nachfolgend beschriebenen Unterschiede bestehen.

So verfügen die Packungen im Gegensatz zu den ersten Ausführungsbeispielen über die Innen-Rückwand 28 und die jeweiligen Innen-Schmalseitenwände 37 bzw. 38 verbindende Packungskanten, die als Schrägkanten 49, vgl. Fig. 11, oder als Rundkanten 50, vgl. Fig. 10, ausgebildet sind.

In diesem Fall sind die Stege 17 des Rahmens 16 bzw. deren jeweilige freie Oberkanten 18a an den Seitenwänden 15 des Schachtelteils 11, die den Schräg- bzw. Rundkanten 49 bzw. 50 zugewandt sind, in ihrer Höhe kleiner ausgebildet als die Höhe der Schräg- bzw. Rundkante 49 bzw. 50, sodass letztere über die Stege 17 des Rahmens 16 bzw. über deren freie Oberkanten 18a entsprechend nach oben bzw. in einer Richtung senkrecht zur Bodenwand 14 des Schachtelteils 11 hinwegragen.

Fig. 15 schließlich zeigt eine Packung, bei der die Entnahmeöffnung 27 der Innenpackung 13 zu einer Seitenwand 15 des Schachtelteils 11 bzw. einem Steg 17 des Rahmens 16 des Schachtelteils 11 zeigt, die/der sich senkrecht zu der Seitenwand 15 bzw. dem Steg 17 erstreckt, der/dem das Liniengelenk 19 des Deckels zugeordnet bzw. zugewandt ist.

### Bezugszeichenliste

| | | | |
|---|---|---|---|
| 10 | Zigaretten | 40 | Teil-Seitenlappen |
| 11 | Schachtelteil | 41 | Teil-Seitenlappen |
| 12 | Deckel | 42a | Stoßkante Teil-Seitenlappen |
| 13 | Innenpackung | 42b | Stoßkante Teil-Seitenlappen |
| 14 | Bodenwand Schachtelteil | 43 | Innen-Bodenecklappen |
| 15 | Seitenwände Schachtelteil | 44 | Stirn-Ecklappen |
| 16 | Rahmen | 45 | Standard-Packungskante |
| 17 | Steg | 46 | Schrägkante |
| 18 | Oberkante Rahmen | 47 | Klebstoffportion |
| 18a | Oberkante Stege | 48 | Längsendkante |
| 19 | Liniengelenk | 49 | Schrägkante |
| 20 | Deckelwand | 50 | Rundkante |
| 21 | Deckel-Seitenwand | 51 | Ausnehmung Steg |
| 22 | Oberkanten Seitenwände | 52 | äußere Innen-Seitenlappen |
| 23 | Nase | | |
| 24 | Öffnung | | |
| 25 | Außenpackung | | |
| 26 | Zuschnitt | | |
| 27 | Entnahmeöffnung | | |
| 28 | Innen-Rückwand | | |
| 29 | Innen-Stirnwand | | |
| 30 | Verschlussetikett | | |
| 31 | Klebstoff | | |
| 32 | Innen-Vorderwand | | |
| 33 | erste Teilwand | | |
| 34 | zweite Teilwand | | |
| 35 | Innen-Bodenwand | | |
| 36a | Querendkante erste Teilwand | | |
| 36b | Querendkante zweite Teilwand | | |
| 37 | Innen-Schmalseitenwand | | |
| 38 | Innen-Schmalseitenwand | | |
| 39 | innerer Innen-Seitenlappen | | |

## Patentansprüche

1. Packung des Typs Kappenschachtel für eine Gruppe von länglichen Tabakerzeugnissen, mit einer vorzugsweise als Dichtblock ausgebildeten Innenpackung (13) für einen Packungsinhalt, bevorzugt für eine Zigarettengruppe, die durch einander überlappende, innere und äußere Seitenlappen eines Zuschnitts (26) für die Innenpackung (13) gebildete Schmalseitenwände aufweist, eine die Schmalseitenwände verbindende Vorderwand, eine die Schmalseiten verbindende Rückwand, eine Entnahmeöffnung (27) für die Tabakerzeugnisse und ein die Entnahmeöffnung (27) in einer Schließstellung abdeckendes, mehrfach betätigbares Verschlussetikett (30), sowie mit einer Außenpackung (25), die ein Schachtelteil (11) aufweist zur Aufnahme von parallel zu einer Bodenwand des Schachtelteils (11) ausgerichteten, länglichen Tabakerzeugnissen, das sich senkrecht zu der Bodenwand erstreckende Seitenwände aufweist, und in dem die Innenpackung (13) aufgenommen ist, sodass jeweils eine der genannten Schmalseitenwände der Innenpackung (13) jeweils einer Seitenwand des Schachtelteils (11) zugewandt ist, die einen mit dem Schachtelteil (11) über ein Liniengelenk verbundenen Deckel (12) aufweist, und die einen an dem Schachtelteil (11), insbesondere an den Seitenwänden angebrachten, bevorzugt ringsherum laufenden Rahmen (16) aufweist, dessen freie Oberkante an jeder Seitenwand des Schachtelteils (11), die einer der genannten Schmalseitenwände der Innenpackung (13) zugewandt ist, über die freie Längsendkante des äußeren Seitenlappens der der betreffenden Seitenwand zugewandten Schmalseitenwand der Innenpackung (13) hinwegragt, insbesondere in einer Richtung senkrecht zur Bodenwand des Schachtelteils (11),
**dadurch gekennzeichnet, dass** die Innenpackung (13) aus einem formstabilen Material, insbesondere aus beschichtetem oder unbeschichtetem Karton gebildet ist, und dass die Entnahmeöffnung (27) der Innenpackung (13) einem der Entnahmeöffnung (27) zugeordneten Steg (17) des Rahmens (16) zugewandt ist, der mit einer das Entnehmen von Zigaretten aus der Entnahmeöffnung (27) erleichternden Ausnehmung (51) versehen ist, insbesondere einem Steg (17) des Rahmens (16), der bzw. dessen freie Oberkante bevorzugt mittig einen die Ausnehmung (51) bildenden Bereich reduzierter Höhe aufweist.

2. Packung gemäß Anspruch 1, **dadurch gekennzeichnet, dass** die Querabmessung des äußeren Seitenlappens der betreffenden Schmalseitenwand, nämlich dessen Abmessung quer zur Längserstreckung desselben, kleiner ist als die Höhe der freien Oberkante des Rahmens (16) relativ zur Bodenwand des Schachtelteils bzw. deren Abstand von der Bodenwand, und zwar an der Seitenwand des Schachteilteils, die dieser Schmalseitenwand zugewandt ist.

3. Packung gemäß Anspruch 1 oder 2, **dadurch gekennzeichnet, dass** die Innenpackung (13) derart in dem Schachtelteil (11) der Außenpackung (25) orientiert ist, dass die freie Längsendkante des äußeren Seitenlappens der Schmalseitenwand der Innenpackung (13) nach oben zeigt bzw. dem Deckel (12) der Außenpackung (25) zugewandt ist.

4. Packung gemäß Anspruch 1, 2 oder 3, **dadurch gekennzeichnet, dass** die Vorderwand der Innenpackung (13) der Bodenwand des Schachtelteils (11) der Außenpackung (25) zugewandt ist, wobei die Vorderwand der Innenpackung (13) entweder gebildet ist durch zwei sich überlappende Seitenlappen des Zuschnitts (26) der Innenpackung (13) oder durch zwei Seitenlappen des Zuschnitts (26) der Innenpackung (13), die im Bereich der Vorderwand mit freien End- bzw. Stoßkanten gegeneinander stoßen.

5. Packung gemäß einem der vorhergehenden Ansprüche, **dadurch gekennzeichnet, dass** sich die Entnahmeöffnung (27) mindestens teilweise in der bei geschlossenem Deckel (12) der Außenpackung (25) in Richtung des Deckels (12) zeigenden Rückwand der Innenpackung (13) erstreckt.

6. Packung gemäß einem der vorhergehenden Ansprüche, **dadurch gekennzeichnet, dass** das mehrfach betätigbare Verschlussetikett (30) dauerhaft mit einer der Innenpackung (13), insbesondere der Rückwand, im geschlossenen Zustand des Deckels (12) der Außenpackung (25) zugewandten Innenseite des Deckels (12) verbunden ist, sodass durch die Betätigung des Deckels (12) auch das Verschlussetikett (30) geöffnet bzw. geschlossen wird.

7. Packung gemäß einem der vorhergehenden Ansprüche, **dadurch gekennzeichnet, dass** mindestens eine der Packungskanten, die die Vorderwand der Innenpackung (13) mit den Schmalseitenwänden verbinden, als Schräg- oder als Rundkante ausgebildet ist.

8. Packung gemäß einem der vorhergehenden Ansprüche, **dadurch gekennzeichnet, dass** der Rahmen (16) Stege (17) umfasst, die jeweils einer der Seitenwände des Schachtelteils (11) der Außenpackung (25) zugeordnet sind, insbesondere, indem der jeweilige Steg (17) jeweils mit einer Innenseite der jeweiligen Seitenwand verbunden, insbesondere mit dieser verklebt ist.

9. Packung gemäß Anspruch 1, **dadurch gekennzeichnet, dass** die Breite der Ausnehmung (51) so bemessen bzw. auf die Breite des Verschlussetiketts (30) der Innenpackung (13) abgestimmt ist, dass das an dem Deckel (12) befestigte Verschlussetikett (30) beim Öffnen des Deckels (12) der Außenpackung (25) in die Ausnehmung (51) bewegbar ist bzw. bewegt wird.

10. Packung gemäß einem der vorhergehenden Ansprüche, **dadurch gekennzeichnet, dass** die Entnahmeöffnung (27) der Innenpackung (13) in Richtung einer Seitenwand des Schachtelteils (11) bzw. eines Steges (17) des Rahmens (16) des Schachtelteils (11) zeigt, der/dem das Liniengelenk des Deckels (12) zugeordnet ist, insbesondere in Richtung der Seitenwand, mit der das Liniengelenk verbunden ist.

11. Packung gemäß einem der vorhergehenden Ansprüche, **dadurch gekennzeichnet, dass** die Entnahmeöffnung (27) der Innenpackung (13) zu einer Seitenwand des Schachtelteils (11) bzw. einem Steg (17) des Rahmens (16) des Schachtelteils (11) zeigt, die/der sich senkrecht zu der Seitenwand bzw. dem Steg (17) erstreckt, der/dem das Liniengelenk des Deckels (12) zugeordnet ist.

12. Packung gemäß einem der vorhergehenden Ansprüche, **dadurch gekennzeichnet, dass** die die Rückwand der Innenpackung (13) und die Schmalseitenwände derselben verbindenden Packungskanten als Schräg- oder als Rundkanten ausgebildet sind.

13. Packung gemäß Anspruch 12, **dadurch gekennzeichnet, dass** die Stege (17) des Rahmens (16) des Schachtelteils (11) der Außenpackung (25) bzw. deren jeweilige freie Oberkanten, die den Seitenwänden des Schachtelteils (11) zugeordnet sind, die den Schräg- bzw. Rundkanten zugewandt sind, eine relativ zur Bodenwand des Schachtelteils (11) geringere Höhe aufweisen als die Schräg- bzw. Rundkanten, sodass die Schräg- bzw. Rundkanten über diese Stege (17) des Rahmens (16) bzw. über deren freie Oberkanten (in einer Richtung senkrecht zur Bodenwand des Schachtelteils) hinwegragen.

14. Packung gemäß einem der vorhergehenden Ansprüche, **dadurch gekennzeichnet, dass** die Innenpackung (13) an dem Schachtelteil (11) befestigt ist, insbesondere durch Verklebung, bevorzugt durch Verklebung der Vorderwand der Innenpackung mit der Bodenwand des Schachtelteils der Außenpackung.

## Claims

1. A shoulder box-type pack for a group of elongate tobacco products, comprising an inner pack (13) for the pack contents, preferably for a group of cigarettes, which is preferably in the form of a sealed block, and has narrow side walls formed by overlapping inner and outer side tabs of a blank (26) for the inner pack (13), a front wall connecting the narrow side walls, a rear wall connecting the narrow sides, a removal opening (27) for the tobacco products and a closure label (30), which covers the removal opening (27) in a closed position and can be manipulated multiple times, and comprising an outer pack (25), which has a box part (11) for receiving elongate tobacco products aligned parallel to a base wall of the box part (11), which has side walls extending perpendicularly in relation to the base wall and accommodates the inner pack (13), with the result that one of the stated narrow side walls of the inner pack (13) in each case faces a side wall of the box part (11), which has a lid (12), which is connected to the box part (11) via a linear articulation, and which has a preferably all-around frame (16) which is attached to the box part (11), in particular to the side walls, and the free upper edge of which on each side wall of the box part (11) that faces one of the stated narrow side walls of the inner pack (13) projects beyond the free longitudinal end edge of the outer side tab of the narrow side wall, facing the relevant side wall, of the inner pack (13), in particular in a direction perpendicular to the base wall of the box part (11),
**characterized in that** the inner pack (13) is composed of a dimensionally stable material, in particular of coated or uncoated cardboard, and **in that** the removal opening (27) of the inner pack (13) faces a web (17) of the frame (16) that is assigned to the removal opening (27) and provided with a recess (51) facilitating the removal of cigarettes from the removal opening (27), in particular a web (17) of the frame (16) that, or the free upper edge of which, preferably has in the centre a region of reduced height that forms the recess (51).

2. The pack as claimed in claim 1, **characterized in that** the transverse dimension of the outer side tab of the relevant narrow side wall, specifically its dimension transverse to its longitudinal extent, is smaller than the height of the free upper edge of the frame (16) relative to the base wall of the box part or the spacing between said free upper edge and the base wall, to be precise on that side wall of the box part that faces this narrow side wall.

3. The pack as claimed in claim 1 or 2, **characterized in that** the inner pack (13) is oriented in the box part (11) of the outer pack (25) in such a way that the free longitudinal end edge of the outer side tab of the narrow side wall of the inner pack (13) points upward and/or faces the lid (12) of the outer pack (25) .

4. The pack as claimed in claim 1, 2 or 3, **characterized in that** the front wall of the inner pack (13) faces the base wall of the box part (11) of the outer pack (25), wherein the front wall of the inner pack (13) is formed either by two overlapping side tabs of the blank (26) of the inner pack (13) or by two side tabs of the blank (26) of the inner pack (13), free end edges or abutting edges of which abut one another in the region of the front wall.

5. The pack as claimed in any one of the preceding claims, **characterized in that** the removal opening (27) extends at least partially in the rear wall of the inner pack (13), which points in the direction of the lid (12) when the lid (12) of the outer pack (25) is closed.

6. The pack as claimed in any one of the preceding claims, **characterized in that** the closure label (30), which can be manipulated multiple times, is permanently connected to an inner side of the lid (12) that faces the inner pack (13), in particular the rear wall, in the closed state of the lid (12) of the outer pack (25), with the result that by manipulating the lid (12) the closure label (30) is also opened or closed.

7. The pack as claimed in any one of the preceding claims, **characterized in that** at least one of the pack edges which connect the front wall of the inner pack (13) to the narrow side walls is in the form of an oblique or round edge.

8. The pack as claimed in any one of the preceding claims, **characterized in that** the frame (16) comprises webs (17), each of which is assigned to one of the side walls of the box part (11) of the outer pack (25), in particular by connecting, in particular adhesively bonding, each web (17) to a respective inner side of the respective side wall.

9. The pack as claimed in claim1, **characterized in that** the width of the recess (51) is dimensioned or matched to the width of the closure label (30) of the inner pack (13) such that the closure label (30) fastened to the lid (12) can be moved or is moved into the recess (51) when the lid (12) of the outer pack (25) is being opened.

10. The pack as claimed in any one of the preceding claims, **characterized in that** the removal opening (27) in the inner pack (13) points in the direction of a side wall of the box part (11) or a web (17) of the frame (16) of the box part (11) to which the linear articulation of the lid (12) is assigned, in particular in the direction of the side wall to which the linear articulation is connected.

11. The pack as claimed in any one of the preceding claims, **characterized in that** the removal opening (27) of the inner pack (13) points to a side wall of the box part (11), or to a web (17) of the frame (16) of the box part (11), that extends perpendicularly in relation to the side wall or the web (17), respectively, to which the linear articulation of the lid (12) is assigned.

12. The pack as claimed in any one of the preceding claims, **characterized in that** the pack edges connecting the rear wall of the inner pack (13) and the narrow side walls thereof are in the form of oblique or round edges.

13. The pack as claimed in claim 12, **characterized in that** the webs (17) of the frame (16) of the box part (11) of the outer pack (25) or their respective free upper edges, which are assigned to the side walls of the box part (11) that face the oblique or round edges, have a smaller height relative to the base wall of the box part (11) than the oblique or round edges, such that the oblique or round edges project beyond these webs (17) of the frame (16) or beyond their free upper edges (in a direction perpendicular to the base wall of the box part).

14. The pack as claimed in any one of the preceding claims, **characterized in that** the inner pack (13) is fastened to the box part (11), in particular by adhesive bonding, preferably by adhesively bonding the front wall of the inner pack to the base wall of the box part of the outer pack.

## Revendications

1. Emballage du type boîte à couvercle pour un groupe de produits du tabac allongés, avec un emballage intérieur (13), de préférence réalisé sous forme de bloc étanche, pour un contenu d'emballage, de préférence pour un groupe de cigarettes, qui présente des parois latérales étroites formées par des pattes latérales intérieures et extérieures se chevauchant d'un flan (26) pour l'emballage intérieur (13), une paroi avant reliant les parois latérales étroites, une paroi arrière reliant les côtés étroits, une ouverture de prélèvement (27) pour les produits du tabac et une étiquette de fermeture (30) recouvrant l'ouverture de prélèvement (27) dans une position de fermeture, pouvant être actionnée plusieurs fois, ainsi qu'avec un emballage extérieur (25) qui présente une partie boîte (11) pour recevoir des produits du tabac allongés orientés parallèlement à une paroi de fond de la partie boîte (11), qui présente des parois latérales s'étendant perpendiculairement à la paroi de fond, et dans laquelle est reçu l'emballage intérieur (13), de telle sorte que respectivement l'une desdites parois latérales étroites de l'emballage intérieur (13) est tournée respectivement vers une paroi latérale de la partie boîte (11), qui présente un couvercle (12) relié à la partie boîte (11) par l'intermédiaire d'une articulation linéaire, et qui présente un cadre (16) appliqué sur la partie boîte (11), notamment sur les parois latérales, s'étendant de préférence tout autour, dont le bord supérieur libre, sur chaque paroi latérale de la partie boîte (11) qui est tournée vers l'une desdites parois latérales étroites de l'emballage intérieur (13), dépasse du bord d'extrémité longitudinal libre de la patte latérale extérieure de la paroi latérale étroite de l'emballage intérieur (13) tournée vers la paroi latérale concernée, notamment dans une direction perpendiculaire à la paroi de fond de la partie boîte (11),
**caractérisé en ce que** l'emballage intérieur (13) est formé d'un matériau indéformable, notamment de carton revêtu ou non revêtu, et **en ce que** l'ouverture de prélèvement (27) de l'emballage intérieur (13) est tournée vers une nervure (17) du cadre (16) qui est associée à l'ouverture de prélèvement (27), qui est pourvue d'un évidement (51) facilitant le prélèvement de cigarettes par l'ouverture de prélèvement (27), notamment une nervure (17) du cadre (16) qui ou dont le bord supérieur libre présente, de préférence au milieu, une zone de hauteur réduite formant l'évidement (51).

2. Emballage selon la revendication 1, **caractérisé en ce que** la dimension transversale de la patte latérale extérieure de la paroi latérale étroite concernée, à savoir sa dimension transversalement à l'extension longitudinale de celle-ci, est inférieure à la hauteur du bord supérieur libre du cadre (16) par rapport à la paroi de fond de la partie boîte ou à sa distance de la paroi de fond, et ce sur la paroi latérale de la partie boîte qui est tournée vers cette paroi latérale étroite.

3. Emballage selon la revendication 1 ou 2, **caractérisé en ce que** l'emballage intérieur (13) est orienté dans la partie boîte (11) de l'emballage extérieur (25) de telle sorte que le bord d'extrémité longitudinal libre de la patte latérale extérieure de la paroi latérale étroite de l'emballage intérieur (13) est dirigé vers le haut ou vers le couvercle (12) de l'emballage extérieur (25).

4. Emballage selon la revendication 1, 2 ou 3, **caractérisé en ce que** la paroi avant de l'emballage intérieur (13) est tournée vers la paroi de fond de la partie boîte (11) de l'emballage extérieur (25), la paroi avant de l'emballage intérieur (13) étant formée soit par deux pattes latérales se chevauchant du flan (26) de l'emballage intérieur (13), soit par deux pattes latérales du flan (26) de l'emballage intérieur (13) qui se rejoignent dans la zone de la paroi avant avec des arêtes d'extrémité ou de jonction libres.

5. Emballage selon l'une quelconque des revendications précédentes, **caractérisé en ce que** l'ouverture de prélèvement (27) s'étend au moins en partie dans la paroi arrière de l'emballage intérieur (13) orientée en direction du couvercle (12) lorsque le couvercle (12) de l'emballage extérieur (25) est fermé.

6. Emballage selon l'une quelconque des revendications précédentes, **caractérisé en ce que** l'étiquette de fermeture (30) actionnable plusieurs fois est reliée en permanence à un côté intérieur du couvercle (12) tourné vers l'emballage intérieur (13), notamment vers la paroi arrière, à l'état fermé du couvercle (12) de l'emballage extérieur (25), de telle sorte que l'actionnement du couvercle (12) ouvre ou ferme également l'étiquette de fermeture (30).

7. Emballage selon l'une quelconque des revendications précédentes, **caractérisé en ce qu'**au moins l'un des bords de l'emballage reliant la paroi avant de l'emballage intérieur (13) aux parois latérales étroites est réalisé sous forme de bord oblique ou arrondi.

8. Emballage selon l'une quelconque des revendications précédentes, **caractérisé en ce que** le cadre (16) comprend des nervures (17) associées chacune à l'une des parois latérales de la partie boîte (11) de l'emballage extérieur (25), notamment par le fait que chaque nervure (17) est reliée, notamment collée, à un côté intérieur de la paroi latérale respective.

9. Emballage selon la revendication 1, **caractérisé en ce que** la largeur de l'évidement (51) est dimensionnée ou adaptée à la largeur de l'étiquette de fermeture (30) de l'emballage intérieur (13) de telle sorte que l'étiquette de fermeture (30) fixée sur le couvercle (12) peut être déplacée ou est déplacée dans l'évidement (51) lors de l'ouverture du couvercle (12) de l'emballage extérieur (25).

10. Emballage selon l'une quelconque des revendications précédentes, **caractérisé en ce que** l'ouverture de prélèvement (27) de l'emballage intérieur (13) est orientée en direction d'une paroi latérale de la partie boîte (11) ou d'une nervure (17) du cadre (16) de la partie boîte (11) à laquelle est associée l'articulation linéaire du couvercle (12), notamment en direction de la paroi latérale à laquelle l'articulation linéaire est reliée.

11. Emballage selon l'une quelconque des revendications précédentes, **caractérisé en ce que** l'ouverture de prélèvement (27) de l'emballage intérieur (13) est orientée vers une paroi latérale de la partie boîte (11) ou une nervure (17) du cadre (16) de la partie boîte (11), respectivement, qui s'étend perpendiculairement à la paroi latérale ou à la nervure (17) à laquelle est associée l'articulation linéaire du couvercle (12).

12. Emballage selon l'une quelconque des revendications précédentes, **caractérisé en ce que** les bords de l'emballage reliant la paroi arrière de l'emballage intérieur (13) et les parois latérales étroites de celui-ci sont réalisés sous forme de bords obliques ou arrondis.

13. Emballage selon la revendication 12, **caractérisé en ce que** les nervures (17) du cadre (16) de la partie boîte (11) de l'emballage extérieur (25) ou leurs bords supérieurs libres respectifs associés aux parois latérales de la partie boîte (11) qui sont tournés vers les bords obliques ou arrondis, présentent une hauteur inférieure à celle des bords obliques ou arrondis par rapport à la paroi de fond de la partie boîte (11), de telle sorte que les bords obliques ou arrondis dépassent de ces nervures (17) du cadre (16) ou de leurs bords supérieurs libres (dans une direction perpendiculaire à la paroi de fond de la partie boîte).

14. Emballage selon l'une quelconque des revendications précédentes, **caractérisé en ce que** l'emballage intérieur (13) est fixé à la partie boîte (11), notamment par collage, de préférence par collage de la paroi avant de l'emballage intérieur à la paroi de fond de la partie boîte de l'emballage extérieur.
